# EUROPÄISCHE PATENTSCHRIFT

(11) **EP 0 652 161 B1**
(45) Veröffentlichungstag und Bekanntmachung des Hinweises auf die Patenterteilung: **04.06.1997**
(21) Anmeldenummer: 94117457.5
(22) Anmeldetag: 04.11.1994
(51) Int. Cl.: B65D 43/04, B65D 21/02

(54) **Kleinladungsträger**
Small goods carrier
Petite boîte de transport

(30) Priorität: 10.11.1993 DE 9317193 U
(43) Veröffentlichungstag der Anmeldung: 10.05.1995
(73) Patentinhaber: LUCAS INDUSTRIES PUBLIC LIMITED COMPANY, Solihull, West Midlands B91 3TX (GB)
(72) Erfinder: Hölsken, Hans Dieter, D-56179 Vallendar (DE)
(74) Vertreter: Goetz, Rupert, Dipl.-Ing.

(56) Entgegenhaltungen:
- EP-A- 0 551 908
- DE-U- 9 317 193

## Beschreibung

Die Erfindung betrifft einen Kleinladungsträger mit einem Behälter, der Seitenwände mit einem zumindest abschnittsweise umlaufenden, gegenüber einem oberen Behälterrand in das Behälterinnere stufenförmig versetzten Sitz aufweist und am Behälterrand eine zumindest abschnittsweise umlaufende Auflage aufweist, und einem abnehmbaren, den Behälter abdeckenden Deckel.

Derartige Kleinladungsträger werden zum Transport von Kleinteilen, Ersatzteilen und dergl. z.B. in der Automobilindustrie nicht nur innerhalb eines Betriebes, sondern auch über weite Transportstrecken eingesetzt. Allerdings besteht bei den herkömmlichen Kleinladungsträgern das Problem, daß der Deckel nicht wasserdicht abschließt, so daß bei einer Lagerung von Gütern in derartigen Kleinladungsträgern im Freien oder bei Überlandfahrten Regenwasser oder Feuchtigkeit in das Behälterinnere eindringen kann, da kein dichter Abschluß des Behälters durch den Deckel erreicht wird.

Der Erfindung liegt die Aufgabe zugrunde, einen Kleinladungsträger der eingangs genannten Art dahingehend weiterzubilden, daß unter Beibehaltung der Stapelbarkeit der Kleinladungsträger das Eindringen von Tropf- und Spritzwasser vermieden wird.

Zur Lösung dieser Aufgabe weist der Deckel entlang seines Randes einen inneren Absatz, der so bemessen ist, daß er den Sitz an den Seitenwänden des Behälters übergreift, und einen zweiten Absatz auf, der mit dem ersten Absatz durch einen Steg verbunden ist, auf der Auflage zumindest teilweise aufliegt, und mit der Außenkante des Behälterrandes wenigstens abschnittsweise abschließt.

Da der Deckelrand zwei aufeinander folgende Absätze aufweist, wobei der äußere (zweite) Absatz auf dem Behälterrand aufliegt und mit dessen Außenkante zumindest teilweise abschließt, wird eine sehr dichte Anordnung erreicht, obwohl der Kleinladungsträger leicht zu öffnen und zu verschließen ist. Der Deckel hat durch die beiden durch den Steg verbundenen Absätze eine schalenförmige Gestalt, in der ggf. ein relativ großes Regen- oder Spritzwasservolumen aufgenommen werden kann. Das Wasser oder die Feuchtigkeit kann jedoch kaum noch zwischen dem Deckel und der Behälterwandung in das Behälterinnere eindringen, da auch bei völlig vollgelaufenem Deckel das Wasser über den Deckelrand nach außen an der Außenwand des Behälters ablaufen kann.

Ein weiterer Gesichtspunkt ist die beibehaltene Stapelbarkeit mehrerer Kleinladungsträger, da der über den Behälterrand gehende (zweite) Absatz die Gesamtabmessungen in der Höhe des Kleinladungsträger kaum beeinträchtigt, so daß die zusätzlich auftragende Materialstärke des Absatzes keine Rolle speilt, da sie sich praktisch innerhalb der Herstellungstoleranzen des Behälters bzw. innerhalb der Stapeltoleranz (2 cm Höhenschwankung auf 1 m Stapelhöhe) bewegt.

Zur einfacheren Handhabung ist es vorteilhaft, wenn der erste Absatz des Deckels und der umlaufende Sitz an der Behälterwandung so bemessen sind, daß der erste Absatz mit Spiel in das Behälterinnere einbringbar ist.

Eine vorteilhafte - weil besonders wasserdichte - Ausführungsform sieht vor, daß der zweite Absatz des Deckels und die umlaufende Auflage so bemessen sind, daß der zweite Absatz im Schiebesitz in das Behälterinnere einbringbar ist. Damit ist ein ggf. zwischen der Behälterwandung und dem Deckelrand vorhandener Spalt auf das Minimum reduziert, so daß praktisch kein Spritz- oder Regenwasser mehr in den Behälter bei aufgesetztem Deckel gelangen kann.

Insbesondere bei bereits vorhandenen Kleinladungsträgern weist der Behälter einen im wesentlichen rechteckigen Querschnitt auf und der Sitz und die Auflage sind zumindest in den Eckbereichen der Seitenwände ausgebildet. Dementsprechend sind der erste Absatz und der zweite Absatz an dem Rand des Deckels ebenfalls in diesem Bereich vorzusehen, um den neuen Deckel passend für die bekannten Behälter zu gestalten.

Die Außenseite des Behälterbodens ist unter Bildung eines stufenförmigen Auflagers gegenüber den Seitenwänden so zurückgesetzt gestaltet, daß sie in das Behälterinnere eines weiteren Behälters mit eingesetztem Deckel zum Aufstapeln mehrerer Behälter eingreifen kann. Damit kann eine sehr raumsparende Verwendung des Kleinladungsträgers sichergestellt werden. Die Materialstärke des Deckels ist hierbei ebenfalls entsprechend zu wählen, damit der Stapelvorgang einfach möglich ist.

Insbesondere ist für eine sichere Stapelung mehrerer Behälter übereinander wichtig, daß das Auflager eines Behälters auf dem Behälterrand eines weiteren Behälters mit eingesetztem Deckel zumindest abschnittsweise aufsitzen kann.

Vorteilhaft ist der Abstand des ersten Absatzes des Deckels von dem zweiten Absatz des Deckels kleiner als der Abstand des Sitzes des Behälters von der Auflage des Behälterrandes bei einem noch nicht benutzten Deckel. Das bedeutet, daß ein in einen Behälter eingesetzter Deckel, der noch nie unter einem anderen Behälter eingestapelt war, nur im Bereich der Auflage am Behälterrand abgestützt ist.

Vorzugsweise ist zumindest der Deckel aus einem streckbaren Material, z.B. aus Polypropylen hergestellt.

Wenn das stufenförmige Auflager am Behälterboden so bemessen ist, daß beim Aufstapeln eines Behälters auf einen weiteren Behälter mit eingesetztem Deckel der Steg zwischen dem ersten Absatz und dem zweiten Absatz so gestreckt wird, daß der erste Absatz auf dem Sitz aufliegt, und der zweite Absatz auf der Auflage aufliegt, wird eine besonders sichere Abdichtung erzielt, da dann Fertigungstoleranzen des Deckels und/oder des Behälters ausgeglichen werden. Dazu sind bei der Herstellung der Deckel, bzw. die Höhe des Steges zwischen dem ersten Absatz und dem zweiten Absatz unter Berücksichtigung der Materialstärke stets auf Untermaß gegenüber dem Abstand des Sitzes von der Auflage am Behälterrand dimensioniert.

Weitere Vorteile, Eigenschaften und Ausgestaltungen der Erfindung werden anhand der Beschreibung einer bevorzugten Ausführungsform unter Bezugnahme auf die beigefügten schematischen Zeichnungen deutlich. Es zeigen:
- Fig. 1: einen Kleinladungsträger gemäß der Erfindung in einer perspektivischen Explosionszeichnung von oben, bei dem der Deckel gegenüber dem Behälter angehoben ist,
- Fig. 2: den Kleinladungsträger gemäß Fig. 1 in einer seitlichenlichen Schnittansicht, wobei der Deckel in den Behälter eingesetzt ist und der Steg zwi schen dem ersten und dem zweiten Absatz des Deckels noch nicht gestreckt ist, und
- Fig. 3: den Kleinladungsträger gemäß Fig. 2 mit gestrecktem Steg.

In den Fig. 1 - 3 ist ein Kleinladungsträger veranschaulicht, der einen oben offenen, im wesentlichen quaderförmigen Behälter 10 und einen den Behälter 10 abdeckenden Deckel 12 aufweist. Der Behälter 10 weist an der Innenseite seiner Seitenwände 10a, 10b, 10c, 10d einen teilweise unterbrochenen umlaufenden Sitz 14 in Gestalt eines rechtwinkligen Versatzes auf, der gegenüber dem oberen Behälterrand 16 in das Behälterinnere stufenförmig versetzt ist. Der Sitz 14 ist in den jeweiligen Eckbereichen des Behälters 10 ausgebildet. Er kann jedoch auch durchgehend umlaufen. Am Behälterrand 16 weist der Behälter 10 eine abschnittsweise umlaufende Auflage 16a auf, die ebenfalls in den Eckbereichen vorhanden ist.

Der Deckel 12 weist entlang seines Randes 18 einen inneren Absatz 20 auf, der so bemessen ist, daß er den Sitz 14 an den Seitenwänden 10a, 10b, 10c, 10d des Behälters 10 übergreift, d.h. der Absatz hat im wesentlichen die gleiche Abmessung und Gestalt wie der Sitz 14. Des weiteren weist der Deckel 10 einen zweiten Absatz 19 auf, der mit dem ersten Absatz 20 durch einen Steg 22 verbunden ist. Der Deckel kann mit dem zweiten Absatz 19 auf der Auflage 16a zumindest teilweise aufliegen. Die Abmessungen des zweiten Absatzes 19 und der Auflage 16a sind so gewählt, daß der äußere Rand 19a des Absatzes 19 mit der Außenkante 24 des Behälterrandes 16, 16a bündig abschließt.

Der Behälter 10 und der Deckel 12 sind vorzugsweise beide aus einem streckbaren Chemiewerkstoff, z.B. Polypropylen oder einem Material mit ähnlichen Eigenschaften hergestellt.

Der erste (innere) Absatz 20 des Deckels 12 und der in den Eckbereichen vorhandene Sitz 14 sind so bemessen, daß der erste Absatz 20 mit Spiel in das Behälterinnere 10' einbringbar ist.

Der zweite (äußere) Absatz 19 des Deckels 12 und die ebenfalls in den Eckbereichen vorhandene Auflage 16a sind so bemessen, daß der zweite Absatz 19 im Schiebesitz in das Behälterinnere 10' einbringbar ist. Dabei gleitet der Absatz 19 (und der Steg 22) an dem Verbindungsabschnitt zwischen dem Sitz 14 und der Auflage 16.

Die Außenseite des Behälterbodens 10e ist unter Bildung eines stufenförmigen Auflagers 28 gegenüber den Seitenwänden 10a, 10b, 10c, 10d so zurückgesetzt, daß sie in den oberen Bereich des Behälterinneren 10' eines weiteren (nicht veranschaulichten) Behälters 10 mit eingesetztem Deckel 12 zum Aufstapeln mehrerer Behälter 10 eingreifen kann.

Das Auflager 28 ist durch eine parallel zum Behälterboden 10e verlaufende Fläche 28a und den Bereich 28b der Seitenwände 10a, 10b, 10c, 10d gebildet.

Die jeweiligen Abmessungen sind so gewählt, daß die Fläche 28a eines Auflagers 28 eines zweiten (oberen) Behälters 10 auf dem Behälterrand 16a eines ersten (unteren) Behälters 10 mit eingesetztem Deckel 12 abschnittsweise aufsitzen kann. Dabei ruht die Fläche 28a auf der Oberseite des zweiten (äußeren) Absatzes 19, so daß der Deckel 12 des unteren Behälters 10 fest zwischen dem Auflager 28 des oberen Behälters 10 und der Auflage 16a des unteren Behälters 10 eingeklemmt ist.

Wie in Fig. 2 veranschaulicht, ist bei einem noch nicht benutzten Deckel 12 der Abstand des ersten Absatzes 20 des Deckels 12 von dem zweiten Absatz 19 kleiner als der Abstand des Sitzes 14 des Behälters 10 von der Auflage 16a des Behälterrandes 16.

Der Bereich 28b des stufenförmigen Auflagers 28 am Behälterboden 10e ist so bemessen, daß beim Aufstapeln eines Behälters auf einen anderen Behälter mit eingesetztem Deckel 12 der Steg 22 zwischen dem ersten Absatz 20 und dem zweiten Absatz 19 so gestreckt wird, daß der erste Absatz 20 auf dem Sitz 14 aufliegt, und der zweite Absatz 19 auf der Auflage 16a aufliegt.

Die bedeutet daß der erste Absatz 20 durch das Auflager 28 auf den Sitz 14 hinuntergedrückt wird, so daß durch das Auflager 28 eines anderen Behälters 10 die genaue Paßform des Randes des Deckels 12 herstellbar ist, wenn der Deckel 12 zum ersten Mal auf den zugehörigen Behälter aufgesetzt wird und anschließend ein weiterer Behälter darauf gestapelt wird (siehe Fig. 3).

## Patentansprüche

1. Kleinladungsträger mit
- einem Behälter (10), der
-- Seitenwände (10a, 10b, 10c,10d) mit einem zumindest abschnittsweise umlaufenden, gegenüber einem oberen Behälterrand (16) in das Behälterinnere (10') stufenförmig versetzten Sitz (14) aufweist und
-- am Behälterrand (16) eine zumindest abschnittsweise umlaufende Auflage (16a) aufweist, und
- einem abnehmbaren, den Behälter (10) abdeckenden Deckel (12), **dadurch gekennzeichnet, daß**
- der Deckel (12) entlang seines Randes (18)
-- einen inneren Absatz (20), der so bemessen ist, daß er den Sitz (14) an den Seitenwänden (10a, 10b, 10c, 10d) des Behälters (10) übergreift, und
-- einen zweiten Absatz (19) aufweist, der mit dem ersten Absatz (20) durch einen Steg (22) verbunden ist, auf der Auflage (16a) zumindest teilweise aufliegt, und mit der Außenkante (24) des Behälterrandes (16) wenigstens abschnittsweise abschließt.

2. Kleinladungsträger nach Anspruch 1, dadurch gekennzeichnet, daß der erste Absatz (20) des Deckels (12) und der Sitz (14) an dem Behälter (10) so bemessen sind, daß der erste stufenförmige Absatz (20) mit Spiel in das Behälterinnere (10') einbringbar ist.

3. Kleinladungsträger nach Anspruch 1, dadurch gekennzeichnet, daß der zweite Absatz (19) des Deckels (12) und die Auflage (16a) so bemessen sind, daß der zweite Absatz (19) im Schiebesitz in das Behälterinnere (10') einbringbar ist.

4. Kleinladungsträger nach Anspruch 1, dadurch gekennzeichnet, daß der Behälter (10) einen im wesentlichen rechteckigen Grundriss aufweist und der Sitz (14) und die Auflage (16) an der Innenseite der Seitenwände (10a, 10b, 10c, 10d) des Behälters (10), sowie der erste Absatz (20) und der zweite Absatz (19) am Rand des Deckels (12) zumindest in den jeweiligen Eckbereichen ausgebildet sind.

5. Kleinladungsträger nach Anspruch 1, dadurch gekennzeichnet, daß die Außenseite des Behälterbodens (10e) unter Bildung eines stufenförmigen Auflagers (28) gegenüber den Seitenwänden (10a, 10b, 10c, 10d) zurückgesetzt gestaltet ist, so daß sie in das Behälterinnere (10') eines weiteren Behälters (10) mit eingesetztem Deckel (12) zum Aufstapeln mehrerer Behälter (10) eingreifen kann.

6. Kleinladungsträger nach dem vorherigen Anspruch, dadurch gekennzeichnet, daß das Auflager (28) eines Behälters (10) auf dem Behälterrand (16) eines weiteren Behälters (10) mit eingesetztem Deckel (12) zumindest abschnittsweise aufsitzen kann.

7. Kleinladungsträger nach einem der vorhergehenden Ansprüche, dadurch gekennzeichnet, daß der Abstand des ersten Absatzes (20) des Deckels (12) von dem zweiten Absatz (19) des Deckels (12) kleiner ist als der Abstand des Sitzes (14) des Behälters (10) von der Auflage (16a) des Behälterrandes (16) bei einem noch nicht benutzten Deckel (12).

8. Kleinladungsträger nach einem der vorhergehenden Ansprüche, dadurch gekennzeichnet, daß der Deckel (12) aus einem streckbaren Material gebildet ist.

9. Kleinladungsträger nach einem der Ansprüche 5 oder 6, dadurch gekennzeichnet, daß das stufenförmige Auflager (28) am Behälterboden (10e) so bemessen ist, daß beim Aufstapeln eines Behälters (10) auf einen Behälter (10) mit eingesetztem Deckel (12) der Steg (22) zwischen dem ersten Absatz (20) und dem zweiten Absatz (19) des Deckels (12) so gestreckt wird, daß der erste Absatz (20) auf dem Sitz (14) aufliegt, und der zweite Absatz (19) auf der Auflage (16a) aufliegt.

10. Kleinladungsträger nach einem der vorhergehenden Ansprüche, dadurch gekennzeichnet, daß der Deckel (12) aus Polypropylen hergestellt ist.

## Claims

1. A small goods container, with
- a container (10) which comprises
-- side walls (10a, 10b, 10c, 10d) which have an at least sectionwise circumferential seat (14) which is offset with respect to an upper container margin (16) in a stepped manner into the container interior (10'), and
-- an at least sectionwise circumferential support (16a) at the container margin (19), as well as
- a removable lid (12) for covering the container (10),
characterized in that
- the lid (12) along its margin (18) comprises
-- an inner shoulder (20) which is dimensioned in such a manner that it overlaps the seat (14) at the side walls (10a, 10b, 10c, 10d) of the container (10), and
-- a second shoulder (19) which is connected with the first shoulder (20) by means of a web (22), rests at least partially on the support (16a), and aligns at least partially with the outer edge (24) of the container margin (16).

2. The small goods container according to Claim 1, characterized in that the first shoulder (20) of the lid (12) and the seat (14) at the container (10) are dimensioned in such a manner that the first step -shaped shoulder (20) can be inserted into the container interior (10') with a clearance fit.

3. The small goods container according to Claim 1, characterized in that the second shoulder (19) of the lid (12) and the support (16a) are dimensioned in such a manner that the second shoulder (19) can be inserted into the container interior (10') with a sliding fit.

4. The small goods container according to Claim 1, characterized in that the container (10) has an essentially rectangular plan view and the seat (14) and the support (16) at the inside of the side walls (10a, 10b, 10c, 10d) of the container (10) as well as the first shoulder (20) and the second shoulder (19) at the margin of the lid (12) are formed at least in the respective corner areas.

5. The small goods container according to Claim 1, characterized in that the outer surface of the container bottom (10e) is configured so as to be recessed relative to the side walls (10a, 10b, 10c, 10d) by forming a step-shaped bearing (28) so that it can engage the upper area of the container interior (10') of another container (10) with the lid (12) fitted in order to stack several containers (10).

6. The small goods container according to the previous claim, characterized in that the bearing (28) of one container (10) can at least partially rest on the container margin (16) of another container (10) with the lid (12) fitted.

7. The small goods container according to one of the previous claims, characterized in that in the case of a not yet used lid (12) the distance between the first shoulder (20) of the lid (12) and the second shoulder (19) of the lid (12) is smaller than the distance between the seat (14) of the container (10) and the support (16a) of the container margin (16).

8. The small goods container according to one of the previous claims, characterized in that the lid (12) is made from an elastic material.

9. The small goods container according to one of Claims 5 or 6, characterized in that the step-shaped bearing (28) at the container bottom (10e) is dimensioned in such a manner that upon stacking a container (10) on a container (10) with its lid (12) fitted the web (22) between the first shoulder (20) and the second shoulder (19) of the lid (12) will be stretched so that the first shoulder (20) rests on the seat (14) and the second shoulder (19) rests on the support (16a).

10. The small goods container according to one of the previous claims, characterized in that the lid (12) is made from polypropylene.

## Revendications

1. Support pour petites charges,
- comportant un récipient (10), qui présente
-- des parois latérales (10a, 10b, 10c, 10d) comportant un siège (14) en faisant le tour, au moins sur des secteurs partiels, et déporté, en formant un gradin, vers l'intérieur (10') du récipient, par rapport à une bordure supérieure (16) du récipient, et,
-- sur la bordure (16) du récipient, une surface d'appui (16a) en faisant le tour, au moins sur des secteurs partiels,
- et comportant un couvercle (12) amovible, recouvrant le récipient (10),
caractérisé en ce que
- le couvercle (12) présente, le long de sa bordure (18),
-- un gradin intérieur (20), dimensionné de telle façon qu'il s'engage sur le siège (14) situé contre les parois latérales (10a, 10b, 10c, 10d) du récipient (10), et
-- un deuxième gradin (19), qui est relié par une âme (22) au premier gradin (20), qui repose au moins en partie sur la surface d'appui (16a) et qui se termine au niveau de l'arête extérieure (24) de la bordure (16) du récipient, au moins sur des secteurs partiels.

2. Support pour petites charges suivant la revendication 1, caractérisé en ce que le premier gradin (20) du couvercle (12) et le siège (14) sur le récipient (10) sont dimensionnés de telle façon que le premier gradin étagé (20) peut être engagé avec jeu dans l'intérieur (10') du récipient.

3. Support pour petites charges suivant la revendication 1, caractérisé en ce que le deuxième gradin (19) du couvercle (12) et la surface d'appui (16a) sont dimensionnés de telle façon que le deuxième gradin (19) peut être engagé, avec un ajustement appuyé, dans l'intérieur (10') du récipient.

4. Support pour petites charges suivant la revendication 1, caractérisé en ce que le récipient (10) présente en projection horizontale une forme essentiellement rectangulaire, et en ce que le siège (14) et la surface d'appui (16) sur la face intérieure des parois latérales (10a, 10b, 10c, 10d) du récipient (10), ainsi que le premier gradin (20) et le deuxième gradin (19) sur la bordure du couvercle (12), sont réalisés au moins dans chacune des zones de coin.

5. Support pour petites charges suivant la revendication 1, caractérisé en ce que la face extérieure du fond (10e) du récipient est disposé en retrait par rapport aux parois latérales (10a, 10b, 10c, 10d), en formant un support (28) en forme de gradin, de telle façon que, pour empiler plusieurs récipients (10), cette face extérieure puisse s'engager dans l'intérieur (10') d'un autre récipient (10) comportant un couvercle (12) placé sur lui.

6. Support pour petites charges suivant la revendication précédente, caractérisé en ce que le support (28) d'un récipient (10) peut reposer, au moins sur des secteurs partiels, sur la bordure (16) d'un autre récipient (10) comportant un couvercle (12) placé sur lui.

7. Support pour petites charges suivant l'une des revendications précédentes, caractérisé en ce que la distance entre le premier gradin (20) du couvercle (12) et le deuxième gradin (19) du couvercle (12) est plus petite que la distance entre le siège (14) du récipient (10) et la surface d'appui (16a) de la bordure (16) du récipient, quand un couvercle (12) n'est pas encore utilisé .

8. Support pour petites charges suivant l'une des revendications précédentes, caractérisé en ce que le couvercle (12) est constitué d'un matériau extensible.

9. Support pour petites charges suivant l'une des revendications 5 ou 6, caractérisé en ce que le support (28) en forme de gradin sur le fond (10e) du récipient est dimensionné de telle façon que, quand on empile un récipient (10) sur un récipient (10) comportant un couvercle (12) placé sur lui, l'âme (22) entre le premier gradin (20) et le deuxième gradin (19) du couvercle (12) est étirée de telle façon que le premier gradin (20) repose sur le siège (14) et que le deuxième gradin (19) repose du la surface d'appui (16a).

10. Support pour petites charges suivant l'une des revendications précédentes, caractérisé en ce que le couvercle (12) est réalisé en polypropylène.
